# EUROPÄISCHE PATENTSCHRIFT

(11) **EP 1 680 603 B1**
(45) Veröffentlichungstag und Bekanntmachung des Hinweises auf die Patenterteilung: **05.10.2011**
(21) Anmeldenummer: 04789995.0
(22) Anmeldetag: 15.10.2004
(51) Int. Cl.: F15B 11/072, B66F 7/20, F15B 15/26

(54) **HYDRAULISCHE 2-STEMPELHEBEBÜHNE**
HYDRAULIC DOUBLE RAM LIFTING PLATFORM
PONT ELEVATEUR A DEUX VERINS HYDRAULIQUES

(30) Priorität: 22.10.2003 DE 10349065
(43) Veröffentlichungstag der Anmeldung: 19.07.2006
(73) Patentinhaber: HERRMANN, Johannes, 93413 Cham (DE)
(72) Erfinder: HÖRNSTEIN, Roland, 72285 Pfalzgrafenweiler (DE)
(74) Vertreter: Bittner, Bernhard
(86) Internationale Anmeldenummer: PCT/DE2004/002293
(87) Internationale Veröffentlichungsnummer: WO 2005/040617

(56) Entgegenhaltungen:
- DE-A1- 19 824 081
- US-A- 2 637 302
- US-A- 3 693 500

## Beschreibung

### TECHNISCHES GEBIET

Die Erfindung betrifft eine 2-Stempelhebebühne, wie sie zum Anheben von Kraftfahrzeughebebühnen in Kraftfahrzeug-Werkstätten verwendet wird. Die 2-Stempelhebühne wird unter Flur in den Werkstattboden eingebaut, so dass im eingefahrenen Zustand nur die Kraftfahrzeug-Aufnahmemittel zu sehen sind.

Eine derartige Hebebühne ist aus der DE-A-19824081 bekannt.

Die Fahrzeuge können mittels der 2-Stempelhebebühne unterschiedlich hoch angehoben werden, um die Zugänglichkeit unterhalb des Fahrzeuges zu erleichtern. Eine Arbeitsgrube unter dem Fahrzeug braucht somit nicht vorhanden zu sein.

### STAND DER TECHNIK

2-Stempelhebebühnen der eingangs erwähnten Art bestehen aus zwei in Längsrichtung des Fahrzeuges nebeneinander angeordneten Hydraulikzylindern, einer Vorrichtung zur Sicherstellung des Gleichlaufs der beiden Hydraulikzylinder, einer Absenksicherung die verhindert, dass sich die beiden Hydraulikzylinder unbeabsichtigt absenken und einer Antriebseinheit. Ferner aus einer Hebebühnensteuerung und Aufnahmeträgern zum Anheben des Fahrzeuges.

Hydraulikzylinder, Gleichlaufeinrichtung, Absenksicherung und oft auch die Antriebseinheit sind in einer wasserdichten Einbaukassette eingebaut.

Die Hebebühnensteuerung befindet sich in der Regel an der Vorderseite oder Nebenseite des Hebebühnenarbeitsplatzes. Die beiden Aufnahmeträger sind auf die ausfahrenden Teile des Hydraulikzylinders aufgeschraubt und liegen im eingefahrenen Zustand auf dem Werkstattboden.

Die Verwendung von Einbaukassetten hat den Vorteil, dass im Herstellerwerk ein weitgehender Zusammenbau der Teile und Baugruppen erfolgen und somit eine umfassende Funktions- und Qualitätskontrolle durchgeführt werden kann. Der Einbau, die Montage und die Inbetriebnahme der Hebebühne vor Ort wird dadurch wesentlich vereinfacht und erleichtert.

Moderne 2-Stempelhebebühnen sind als Umkehrzylinder ausgebildet. Sie arbeiten im sogenannten Hochdruckbereich, d.h. der Betriebsdruck liegt meistens über 100 bar. Beim Umkehrzylinder-Prinzip bleiben die beiden Kolbenstangen - auch Plungerkolben genannt - auf dem Boden der Einbaukassette stehen. Die außen mit einer glatten Oberfläche versehenen Zylinderrohre fahren durch Führungen, die am oberen Ende mit der Einbaukassette verschraubt sind, aus. Auf diese Weise ist es sehr einfach möglich, die beiden ausfahrenden Zylinderrohre mit einer ein- oder mehrteiligen Querverbindung zu verbinden. Diese ein- oder mehrteiligen Querverbindung gewährleistet den Gleichlauf der beiden Zylinderrohre und verhindert zudem, dass sich jedes der beiden Zylinderrohr um die eigene Längsachse drehen kann.

Der Antrieb der Hebebühne erfolgt meist elektrohydraulisch. Als Hydraulikmedium wird meist Hydrauliköl verwendet. Da Hydrauliköl eine wassergefährdende Flüssigkeit ist, werden die Einbaukassetten in dichter Form hergestellt. Bei austretendem Hydrauliköl (z.B. bei Undichtigkeiten oder Leckagen) dient die Einbaukassette als Auffangraum, der entsprechend den regional geltenden Vorschriften regelmäßig kontrolliert und auf Dichtheit geprüft werden muss. Als Einbaukassetten werden solche, die aus Stahl gefertigt sind und solche, die aus Kunststoff gefertigt sind, verwendet. Die aus Stahl gefertigten haben den Vorteil, dass sie für den Transport stabil, im eingebauten Zustand jedoch der Gefahr der Korrosion ausgesetzt sind, was bei Verwendung von Öl als Hydraulikmedium aus Umweltgesichtspunkten problematisch ist. Die aus Kunststoff gefertigten sind im eingebauten Zustand weitgehend korrosionssicher. Der Transport stellt jedoch ein beträchtliches Beschädigungsrisiko und damit auch Umweltrisiko dar.

Die Antriebseinheit der Hebebühne ist meist mit einem Elektromotor ausgestattet. Entsprechend den örtlichen Gegebenheiten - einphasiges oder dreiphasiges Netz - und der vorhandenen Spannungsversorgung ist eine Anpassung des Elektromotors und möglicherweise auch der Hebebühnensteuerung nötig.

Die Patentschrift DE 198 24 08 1 C2 zeigt eine 2-Stempelhebebühne dieser Art mit Umkehrzylindern in elektrohydraulischer Ausführung. Die stehenden Plungerkolben sind aus Vollmaterial, d.h. sie sind innen nicht hohl, z.B. als Rohr ausgebildet. Insbesondere dienen sie nicht zur Bevorratung der Hydraulikflüssigkeit.

Die Nachteile des Standes der Technik sind, dass für das Betreiben von Hebebühnen dieser Art Elektroenergie benötigt und als Hydraulikmedium Öl verwendet wird, das umweltgefährdende Eigenschaften besitzt. Es sind bei Hebebühnen dieser Art auch Ausführungen bekannt, die mit Druckluft angetrieben werden. Allerdings wird dann ein sogenannter separater Zwischenölbehälter als Druckbehälter benötigt, in dem im abgesenkten Zustand der Hebebühne die benötigte Hydraulikflüssigkeit zum Ausfahren gelagert wird. In diesen Druckbehälter wird zum Hochfahren der Hebebühne Druckluft zugeführt und die für das Hubvolumen benötigte Hydraulikflüssigkeit entnommen. Dieser Druckbehälter benötigt ein relatives großes Volumen und ist in seiner Unterbringung hinderlich. Entweder er versperrt innerhalb der Werkstatt Platz oder er muss unter Flur eingebaut werden, was weitere Kosten und Umweltrisiken verursacht. Außerdem werden Rohrleitungen oder Schläuche zwischen den beiden Hubeinheiten und dem Zwischenölbehälter benötigt, durch die Hydraulikflüssigkeit fließt. Diese Rohrleitungen oder Schläuche sind wiederum der Korrosion bzw. Alterung ausgesetzt und ihre Verlegung erhöht die Montagezeit und die Montagekosten.

Die Offenlegungsschrift 1 431 975 zeigt eine pneumatisch-hydraulische Hubeinheit, bei der die hydraulische Flüssigkeit innerhalb der Hubeinheit bevorratet wird. Der Nachteil dieses Standes der Technik ist, dass pro Hubeinheit zwei Abdichtungen benötigt werden und am unteren Ende des ausfahrenden Teil der Hubeinheit keine mechanische Kopplung für einen Zwangsgleichlauf angebracht werden kann, wenn die Hubeinheit z. B. für eine Zweistempel-Hebebühne verwendet werden soll.

Das Deutsche Gebrauchsmuster DE-GM 1 933 273 zeigt einen pneumatisch-hydraulischen Hubzylinder, bei dem die Hydraulikflüssigkeit im ausfahrenden Plungerkolben untergebracht ist. Die Nachteile dieses Standes der Technik sind, dass es erforderlich ist, dass sich das Steuerventil im Inneren des Plungerkolbens befindet und dass für das Betätigen des Steuerventils eine bewegliche Steuerleitung im Innern des Plungerkolbens angeordnet ist. Auch bei diesem Hubzylinder kann am unteren Ende des ausfahrenden Teils der Hubeinheit keine mechanische Kopplung für einen Zwangsgleichlauf angebracht werden, wenn die Hubeinheit z. B. für eine Zweistempel-Hebebühne verwendet werden soll.

Die Aufgabe der Erfindung ist es, eine pneumatisch hydraulische Zweistempelhebebühne vorzuschlagen, die sicher und servicefreundlich ist, die mit geringem Bauraum auskommt und deren Herstellung mit vermindertem Aufwand und reduzierten Kosten möglich ist. Diese Aufgabe wird ausgehend vom Stand der Technik durch die zweckgemäße Ausgestaltung eines neuartigen pneumatisch-hydraulischen Umkehrzylinders gelöst.

### KURZE BESCHREIBUNG DER ZEICHNUNG

Die Erfindung wird im Folgenden anhand des in der Zeichnung dargestellten Ausführungsbeispiels näher beschrieben und erläutert. Es zeigen:
- Fig. 1: eine schematisierte, teilweise geschnittene Ansicht der erfindungsgemäßen Hebebühne in fast vollständig abgesenktem Zustand
- Fig. 2: eine schematisierte, teilweise geschnittene Ansicht der erfindungsgemäßen Hebebühne im ausgefahrenem Zustand
- Fig. 3: ein schematisierter Schaltplan der pneumatischen, hydraulischen und mechanischen Funktionen

### DARSTELLUNG DER ERFINDUNG

Ausgehend von diesem Stand der Technik liegt der Erfindung die Aufgabe zugrunde, eine technisch verbesserte 2-Stempelhebebühne der eingangs genannten Art anzugeben. Diese Erfindung ist durch die Merkmale des Anspruchs 1 verwirklicht.

Die erfindungsgemäße 2-Säulenhebebühne zeichnet sich einmal dadurch aus, dass sie zwar pneumatisch angetrieben, aber dennoch vollhydraulisch betrieben ist. Vollhydraulisch heißt in diesem Falle, im Innenraum der beiden Zylinderrohre befindet sich - genau wie auch beim elektrohydraulischen Antrieb - nur die Hydraulikflüssigkeit als Medium, keine Druckluft.

Sie ist jedoch nicht ölhydraulisch und elektrisch angetrieben, sondern wasserhydraulisch und pneumatisch angetrieben. Da kein wassergefährdendes Hydraulikmedium eingesetzt wird, entfällt die gesamte Umweltproblematik und die damit verbundenen Schutz- und Vorsorgemaßnahmen, die verhindern müssen, dass Teilmengen des wassergefährdenden Hydraulikmediums aus dem Hydraulikkreislauf austreten können und die Einbaukassette dann als dichter Auffangraum dienen muss.

Unabhängig örtlich unterschiedlicher Elektroversorgungen kann überall dieselbe technische Ausführung der Hebebühne ausgeliefert und eingebaut werden. Da die Hebebühnenbetätigung manuell und das Schalten der Ventile und Sicherheitseinrichtungen pneumatisch erfolgt, kann gänzlich auf elektrische Energieanschlüsse verzichtet werden.

Die Anforderungen an die Beschaffenheit der Einbaukassette reduzieren sich. Sie ist nicht mehr überwachungspflichtig und auf Dichtigkeit zu überprüfen.

Die erfindungsgemäße 2-Säulenhebebühne besitzt eine Einbaukassette (1), die unter Flur eingebaut und mit Erdreich, Sand, Kies und Magerbeton (20) verfüllt ist. An beiden Seiten der Einbaukassette (19) sind Führungen (2) angeschraubt, durch welche die beiden Zylinderrohre (3) hydraulisch auf- und abfahren (17). Die Zylinderrohre (3) haben am unteren Ende gegen die stehenden Plungerkolben (4) innen eine Abdichtung (21). Die Zylinderrohre (3) sind an ihrem unteren Ende (25), unterhalb der Anschlussmöglichkeit (8) durch eine ein- oder mehrteilige Quertraverse (5) miteinander gekoppelt, so dass ein Zwangsgleichlauf entsteht. Die Plungerkolben (4) sind innen hohl. An ihrem unteren Ende (24) ist an der Öffnung (6a) ein gebogenes Rohr (6) befestigt. Dieses gebogene Rohr (6) befindet sich im Innern des Plungerkolbens (4) und ragt bis in den obersten Bereich (22) des Plungerkolbens (4). Dieses gebogene Rohr (6) und ist oben (23) offen. Durch dieses gebogene Rohr (6) wird Druckluft (26) in den obersten Bereich der Plungerkolbens (22) geleitet. Die Plungerkolben (4) sind im eingefahrenen Zustand bis in ihren oberen Bereich (22) und bis dicht unter die obere Öffnung (23) des gebogenen Rohrs (6) mit Hydraulikflüssigkeit (27), vorzugsweise mit Wasser, gefüllt. Der Hydraulikflüssigkeit Wasser (27) können Zusätze beigemengt sein, die umweltverträglich sind, der Geruchsentwicklung und der Korrosionsbildung gegenüber metallischen Werkstoffen entgegenwirken und eine Verringerung der Reibung in Gleitlagerungen und Abdichtungen fördern. Anstelle von Wasser können auch andere organische Flüssigkeiten als Hydraulikflüssigkeit (27) verwendet werden, die ähnlich umweltverträglich sind, wie z.B. Alkohol.

Am unteren Ende der Plungerkolben (24) befindet sich eine Öffnung (7a) mit einer Anschlussmöglichkeit (7) und ebenfalls am unteren Ende der Zylinderrohre (25) befinden sich an den Zylinderrohren (3) jeweils eine weitere Öffnung (8a) mit einer Anschlussmöglichkeit (8). Diese Öffnungen (7a, 8a) haben Anschlussmöglichkeiten (7, 8) für Rohr- oder Schlauchleitungen.

Entsprechend den auszuführenden Sicherheitsstandards der einzelnen Länder gibt es für Zweistempelhebebühnen dieser Bauart verschiedene Ausführungen. Solche mit einem gemeinsamen Hydraulikventil (9) für beide Hubeinheiten (18) und auch welche mit zwei Hydraulikventilen. Ferner gibt es Ausführungen mit mechanischer Absenksicherung (10) und ohne mechanische Absenksicherung (10). Dargestellt ist die Ausführung mit einem Hydraulikventil (9) und mit mechanischer Absenksicherung (10).

Immer ist es jedoch so, dass mindest eine der beiden Hydraulikleitungen (11) oder (12) entweder zwischen Hydraulikventil (9) und Stützkolben (3) oder zwischen Hydraulikventil (9) und Plungerkolben (4) beweglich ausgeführt sein muss. Die Innenräume der Plungerkolben (4) fungieren quasi als Zwischenflüssigkeitsbehälter und bevorraten die notwendige Flüssigkeitsmenge, die zum Betrieb der Hebebühne erforderlich ist. Die Betätigung der Hebebühne erfolgt im dargestellten Falle über eine Hebelsteuerung (13) nach dem Totmann-Prinzip. Eine andere Möglichkeit wäre die Betätigung über Hand- oder Fußtaster.

In der Heben Funktion (13.1) strömt durch die Leitung (28) und das gebogene Rohr (6) Druckluft in den oberen Bereich (22) des Plungerkolbens (4) und beaufschlagt die Oberfläche der Hydraulikflüssigkeit (27.1) mit Druckluft. Gleichzeitig wird das oder die Hydraulikventile (9) zwischen Plungerkolben (4) und Zylinderrohr (3) geöffnet, so dass die Hydraulikflüssigkeit (27) in die Innenräume der Zylinderrohre (3) strömen kann und die Zylinderrohre (3) ausfahren (17).

In der Senken Funktion (13.2) strömt die Druckluft (26) aus den Innenräumen der Plungerkolben (4) und die Hydraulikflüssigkeit (27) verliert an Druckbeaufschlagung durch die Druckluft (26). Beim Öffnen des oder der Hydraulikventile (9) strömt die Hydraulikflüssigkeit (27) wieder zurück in die Innenräume der Plungerkolben (4) und die Zylinderrohre (3) fahren ein (17). Die Hydraulikflüssigkeit (27) zirkuliert quasi immer in einem geschlossenen Kreislauf zwischen den Innenräumen der Plungerkolben (4) und den Innenräumen der Zylinderrohre (3). Um beim Senken (13.2) die Luftgeräusche am Betätigungsort, d.h. an der Steuerstelle in der Werkstatt zu mindern, kann die Ablassluft über eine weitere Leitung (14) und einen Schalldämpfer (29) in die Einbaukassette (1) zurück geführt werden. Dies bewirkt gleichzeitig eine Be- und Entlüftung der Einbaukassette (1).

In einer anderen - nicht dargestellten - Ausführung kann die druckbeaufschlagte Ablassluft beim Absenken zumindest teilweise einem pneumatischen Druckspeicher zugeführt werden, der seinerseits beim nächsten Hebevorgang diese gespeicherte Druckluft wieder zur Verfügung stellen kann.

In einer wiederum anderen - ebenfalls nicht dargestellten - Ausführung kann die druckbeaufschlagte Ablassluft zumindest teilweise dem Drucklufterzeuger als Ansaugluft zur Verfügung gestellt werden, so dass dieser seine Drucklufterzeugung nicht mit atmosphärischer Luft, sondern zumindest teilweise mit vorgespannter, d.h. bereits druckbeaufschlagter Luft erzeugen kann.

In der Null-Stellung (13.3) der Hebelsteuerung (13) sind alle Wege geschlossen. Die Hebebühne bewegt sich nicht.

Ist eine mechanische Absenksicherung (10) eingebaut wird beim Absenken (13.2) durch die Leitung (15) parallel zur pneumatischen Ansteuerung des oder der Hydraulikventile (9) gleichzeitig der Entriegelungszylinder (16) der Absenksicherung (10) angesteuert. Der Entriegelungszylinder (16) besitzt eine Druckfeder (16.1), welche die Klaue der Absenksicherung (10.1) in die Absetzrasten (10.2) der Absetzstange (10.3) drücken will. Beim Senken wird der Entriegelungszylinder (16) druckbeaufschlagt, die Druckfeder (16.1) zusammengedrückt und die Klaue der Absenksicherung (10.1) bewegt sich aus der Absetzraste (10.2) der Absetzstange (10.3). Die Hebebühne kann sich nach unten bewegen.

Beim Heben gleitet die Klaue der Absenksicherung (10.1) aufgrund ihrer geometrischen Form über die Absetzrasten (10.2) der Absetzstange (10.3).

In Fig. 1 ist die Absenksicherung (10) in eingerastetem Zustand, in Fig. 2 in entriegeltem Zustand und in Fig. 3 symbolisch gezeigt.

### VORTEILE DER ERFINDUNG

Die Vorteile dieser Erfindung sind, dass ausgehend von dem bekannten Stand der Technik eine 2-Stempelhebebühne geschaffen wird, die ohne eigenen Elektroanschluss auskommt, die zudem umweltfreundlich ist, da sie als Hydraulikflüssigkeit kein Öl benötigt. Sie wird mit einer umweltfreundlichen Flüssigkeit, vorzugsweise mit Wasser, betrieben. Sämtliche Pflichten der Prüfung und Überwachung der Einbaukassette entfallen.

Alle Bauteile der Hebebühne, außer der Hebebühnenbedienung, befinden sich innerhalb der Einbaukassette. Dies bedeutet, dass sich keine flüssigkeitsführenden Rohr- oder Schlauchleitungen außerhalb der Einbaukassette befinden. Ein weiterer Vorteil ist der geringe Platzbedarf der Hebebühne, sowohl die Größe der Einbaukassette, als auch die sichtbaren Teile betreffend.

Ferner werden das bewährte Prinzip und die Vorteile des Umkehrzylinders aufrecht erhalten. Durch die Kopplung der beiden ausfahrenden Zylinderrohre an ihrem unteren Ende mittels einer Querverbindung wird sowohl die Verdrehsicherung der einzelnen Zylinderrohre um ihre Längsachse als auch der einfache Zwangsgleichlauf beider Hubeinheiten sicher gestellt.

Diese im letzten Absatz genannten Vorteile waren bislang nur in Verbindung mit einem elektrohydraulischen Antrieb und Öl als Hydraulikflüssigkeit bekannt.

Ein weiterer Vorteil ist, dass der in jeder Kraftfahrzeugwerkstatt vorhandene Druckluft-Kompressor als Versorgungseinheit der Druckluft besser ausgelastet ist und keine weitere Antriebseinheit benötigt wird.

Da die verdichtete Druckluft im Behälter des Kompressors speicherbar ist, genügt ein geringerer Elektroanschlusswert. Die benötigte Energie für einen Hubvorgang ist nicht mehr innerhalb der Hubzeit der Hebebühne bereitzustellen. Dies ist vor allem in Gebieten von Vorteil, die nur über eine einphasige Stromversorgung und geringere Spannungen verfügen.

Ein weiterer Vorteil ist die einfache Montage. Vom Montagepersonal werden keinerlei elektrische Kenntnisse verlangt und zur elektrischen Inbetriebnahme wird auch keine Elektrofachkraft benötigt.

Da keine Elektroenergie benötigt wird, ist diese Hebebühne sehr unanfällig gegen Störungen. In der Einbaukassette herrscht in der Regel eine hohe Luftfeuchtigkeit, was über längere Zeiträume zu Störungen an elektrischen Bauteilen führen kann. Die pneumatische Antriebs- und Steuerenergie gewährleistet eine hohe Funktionssicherheit und Langlebigkeit.

Die Einbindung eines pneumatischen Druckspeichers oder die Rückführung der druckbeaufschlagten Ablassluft zum Druckerzeuger und die damit verbundene Nutzung der druckbeaufschlagten Ablassluft für den nächsten Hubvorgang reduziert den Energiebedarf der Hebebühne.

### BEZUGSZEICHENLISTE

- 1: Einbaukassette
- 2: Führung
- 3: Zylinderrohr
- 4: Plungerkolben
- 5: Quertraverse
- 6: gebogenes Rohr
- 6a: Öffnung
- 7: Anschlussmöglichkeit
- 7a: Öffnung
- 8: Anschlussmöglichkeit
- 8 a: Öffnung
- 9: Hydraulikventil
- 10: mechanische Absenksicherung
- 10.1: Klaue der Absenksicherung
- 10.2: Absetzraste
- 10.3: Absetzstange
- 11: Hydraulikleitung
- 12: Hydraulikleitung
- 13: Hebelsteuerung
- 13.1: Stellung Heben
- 13.2: Stellung Senken
- 13.3: Null-Stellung
- 14: Leitung
- 15: Leitung
- 16: Entriegelungszylinder
- 16.1: Druckfeder
- 17: Vertikale Richtung der Auf- und Abwärtsbewegung
- 18: Hubeinheit
- 19: Seiten der Einbaukassette
- 20: Erdreich, Sand, Kies, Magerbeton
- 21: Abdichtung am unteren Ende des Zylinderrohrs
- 22: oberer Bereich des Plungerkolbens
- 23: obere Öffnung des Rohrs (6)
- 24: unteres Ende Plungerkolben
- 25: unteres Ende Zylinderrohr
- 26: Druckluft
- 27: Hydraulikflüssigkeit
- 27.1: Oberfläche der Hydraulikflüssigkeit
- 28: Leitung
- 29: Schalldämpfer

## Patentansprüche

1. Hebebühne für Kraftfahrzeuge,
- mit zwei in vertikaler Richtung (17) miteinander synchron verfahrenden Zylinderrohren (3),
- mit einer hydraulisch antreibbaren Hubeinheit (18) für jedes Zylinderrohr (3),
- mit einer mechanischen Quertraverse (5) für beide Hubeinheiten (18) zum Sicherstellen des Gleichlaufs der beiden Zylinderrohre (3) und deren Verdrehsicherung um ihre eigene Längsachse,
- mit einer mechanischen Absenksicherung (10, 16) die bei Druckverlust ein unbeabsichtigtes Absinken verhindert,
**dadurch gekennzeichnet, dass** jede Hubeinheit (18) mit einem stehenden, nach unten abgestützen, hohlen Plungerkolben (4) ausgestattet ist, in dessen Innenraum sich Druckluft (26) und eine Hydraulikflüssigkeit (27) befinden, dessen innerer Hohlraum als Druckbehälter ausgebildet ist und an dessen unterem Ende ein gebogenes Rohr (6) befestigt ist, das innen bis in den oberen Bereich (22) des Plungerkolben (4) reicht.

2. Hebebühne nach Anspruch 1,
**dadurch gekennzeichnet, dass** die Hohlräume der beiden Plungerkolben (4) die notwendige Hydraulikflüssigkeit zum Ausfahren der Zylinderrohre bevorraten.

3. Hebebühne nach Anspruch 1,
**dadurch gekennzeichnet, dass** beide Plungerkolben (4) am unteren Ende der Plungerkolben (24) jeweils eine Öffnung (6a) für Druckluft (26) und eine Öffnung (7a) für die Hydraulikflüssigkeit (27) haben, die jeweils eine Anschlussmöglichkeit (7) (8) für eine Rohr- oder Schlauchleitung aufweisen.

4. Hebebühne nach Anspruch 1,
**dadurch gekennzeichnet, dass** die Hydraulikflüssigkeit (27) vorzugsweise Wasser bzw. eine wässrige Flüssigkeit oder eine andere organische Flüssigkeit, z. B. Alkohol ist.

5. Hebebühne nach Anspruch 1,
**dadurch gekennzeichnet, dass** zwischen den Öffnungen (7a) der Plungerkolben (4) und den Öffnungen (8a) der Zylinderrohre (3) eine Rohr- oder Schlauchverbindung (11, 12) besteht, zwischen der mindestens ein Hydraulikventil (9) angeordnet ist.

6. Hebebühne nach Anspruch 1,
**dadurch gekennzeichnet, dass** die Hydraulikflüssigkeit (27) zwischen den Hohlräumen der Plungerkolben (4) und den Hohlräumen der Zylinderrohre (3) fließt.

7. Hebebühne nach Anspruch 1,
**dadurch gekennzeichnet, dass** durch das gebogene Rohr (6) Druckluft (26) strömt.

8. Hebebühne nach Anspruch 1,
**dadurch gekennzeichnet, dass** beim Absenken die ausströmende Luft durch die Leitung (14) und den Schalldämpfer (29) zurück in die Einbaukassette (1) geführt wird.

9. Hebebühne nach Anspruch 1,
**dadurch gekennzeichnet, dass** die druckbeaufschlagte Ablassluft zumindest teilweise entweder einem pneumatischen Druckspeicher zugeführt oder dem Druckerzeuger als druckbeaufschlagte Ansaugluft zur Verfügung gestellt wird.

10. Hebebühne nach Anspruch 1,
**dadurch gekennzeichnet, dass** am Ende der Leitung (14) und nach dem Schalldämpfer (29) ein Behältnis angebracht ist um kleine Mengen der Hydraulikflüssigkeit aufzunehmen.

11. Hebebühnen nach Anspruch 1,
**dadurch gekennzeichnet, dass** die Oberfläche der Hydraulikflüssigkeit (27.1) in den Plungerkolben (4) im eingefahrenen Zustand bis dicht an die Oberkante der Öffnung (6a) des gebogenen Rohres (6) reicht.

12. Hebebühne nach Anspruch 1,
**dadurch gekennzeichnet, dass** der zumindest teilweise gefüllte pneumatische Druckspeicher zumindest einen Teil seiner vorgespannten Druckluft beim nächsten Hubvorgang wieder abgibt.

## Claims

1. Lifting platform for motor vehicles,
- with two cylinder tubes (3) which move synchronously with one another in the vertical direction (17),
- with a hydraulically operated lifting unit (18) for each cylinder tube (3),
- with a mechanical transverse support (5) for the two lifting units (18) so as to ensure the synchronization of the two cylinder tubes (3) and to prevent them from rotating about their longitudinal axis,
- with a mechanical anti-lowering means (10, 16) which prevents unintentional lowering in the event of a pressure loss,
**characterized in that** each lifting unit (18) is equipped with a standing, hollow plunger piston (4) which is supported at the base, in the interior of which compressed air (26) and a hydraulic fluid (27) are located, the internal cavity of which is designed as a pressure vessel and to the lower end of which a curved tube (6) is fixed, said tube extending internally up to the upper region (22) of the plunger piston (4).

2. Lifting platform according to Claim 1, **characterized in that** the cavities of the two plunger pistons (4) store the necessary hydraulic fluid for extending the cylinder tubes.

3. Lifting platform according to Claim 1, **characterized in that** both plunger pistons (4) in each case have at the lower end of the plunger pistons (24) an opening (6a) for compressed air (26) and an opening (7a) for the hydraulic fluid (27), each of said openings having a connection possibility (7) (8) for a pipe or hose.

4. Lifting platform according to Claim 1, **characterized in that** the hydraulic fluid (27) is preferably water or an aqueous liquid or some other organic liquid, for example alcohol.

5. Lifting platform according to Claim 1, **characterized in that** between the openings (7a) of the plunger pistons (4) and the openings (8a) of the cylinder tubes (3) there is a pipe or hose connection (11, 12), between which at least one hydraulic valve (9) is arranged.

6. Lifting platform according to Claim 1, **characterized in that** the hydraulic fluid (27) flows between the cavities of the plunger pistons (4) and the cavities of the cylinder tubes (3).

7. Lifting platform according to Claim 1, **characterized in that** compressed air (26) flows through the curved tube (6).

8. Lifting platform according to Claim 1, **characterized in that**, during the lowering operation, the air flowing out is fed back into the installation bay (1) through the line (14) and the sound absorber (29).

9. Lifting platform according to Claim 1, **characterized in that** the pressurized discharged air is at least partially either fed to a pneumatic accumulator or made available to the pressure generator as pressurized intake air.

10. Lifting platform according to Claim 1, **characterized in that** a container is fitted at the end of the line (14) and after the sound absorber (29), in order to receive small amounts of hydraulic fluid.

11. Lifting platform according to Claim 1, **characterized in that** the surface of the hydraulic fluid (27.1) in the plunger pistons (4) in the retracted state reaches as far as close to the upper edge of the opening (6a) of the curved tube (6).

12. Lifting platform according to Claim 1, **characterized in that** the at least partially filled pneumatic pressure accumulator discharges at least some of its compressed air again during the next lifting operation.

## Revendications

1. Pont élévateur pour véhicules automobiles
- avec deux tubes cylindriques (3) se déplaçant de manière synchronisée dans une direction verticale (17),
- avec une unité de levage (18) entraînable par voie hydraulique pour chaque tube cylindrique (3),
- avec une traverse mécanique (5) pour les deux unités de levage (18), afin d'assurer le synchronisme des deux tubes cylindriques (3) et leur blocage en rotation autour de leur propre axe longitudinal,
- avec un blocage mécanique de descente (10,16) empêchant une descente accidentelle en cas de chute de pression,
**caractérisé en ce que** chaque unité de levage (18) est dotée d'un piston plongeur (4) creux, vertical et à point d'appui inférieur, à l'intérieur duquel sont contenus de l'air comprimé (26) et un fluide hydraulique (27), la cavité intérieure du piston plongeur (4) étant réalisée comme réservoir sous pression et à l'extrémité inférieure duquel est fixé un tube coudé (6) qui s'étend intérieurement jusqu'à la partie supérieure (22) du piston plongeur (4).

2. Pont élévateur selon la revendication 1,
**caractérisé en ce que** les cavités des deux pistons plongeurs (4) stockent le fluide hydraulique nécessaire à la sortie des tubes cylindriques.

3. Pont élévateur selon la revendication 1,
**caractérisé en ce qu'**à l'extrémité inférieure des pistons plongeurs (24), les deux pistons plongeurs (4) présentent chacun une ouverture (6a) pour l'air comprimé (26) et une ouverture (7a) pour le fluide hydraulique (27), lesdites ouvertures présentant chacune une possibilité de raccordement (7) (8) pour une conduite ou un tuyau.

4. Pont élévateur selon la revendication 1,
**caractérisé en ce que** le fluide hydraulique (27) est de préférence de l'eau ou un liquide aqueux, ou encore un autre liquide organique tel que de l'alcool.

5. Pont élévateur selon la revendication 1,
**caractérisé en ce que** des raccords de conduite ou de tuyau (11, 12) sont présents entre les ouvertures (7a) des pistons plongeurs (4) et les ouvertures (8a) des tubes cylindriques (3), entre lesquels est disposée au moins une vanne hydraulique (9).

6. Pont élévateur selon la revendication 1,
**caractérisé en ce que** le fluide hydraulique (27) circule entre les cavités des pistons plongeurs (4) et les cavités des tubes cylindriques (3).

7. Pont élévateur selon la revendication 1,
**caractérisé en ce que** l'air comprimé (26) s'écoule par le tube coudé (6).

8. Pont élévateur selon la revendication 1,
**caractérisé en ce que** lors de la descente, l'air sortant par le conduit (14) et par l'amortisseur de bruit (29) est reconduit dans le caisson encastrable (1).

9. Pont élévateur selon la revendication 1,
**caractérisé en ce que** l'air d'échappement sous pression est au moins partiellement conduit vers un accumulateur de pression pneumatique ou mis à la disposition du générateur de pression en tant qu'air d'admission sous pression.

10. Pont élévateur selon la revendication 1,
**caractérisé en ce qu'**un récipient est mis en place à l'extrémité du conduit (14) et en aval de l'amortisseur de bruit (29) pour recueillir de petites quantités du fluide hydraulique.

11. Ponts élévateurs selon la revendication 1,
**caractérisé en ce que** la surface du fluide hydraulique (27.1) dans les pistons plongeurs (4) en état rétracté atteint le bord supérieur de l'ouverture (6a) du tube coudé (6).

12. Pont élévateur selon la revendication 1,
**caractérisé en ce que** l'accumulateur de pression pneumatique au moins partiellement rempli restitue au moins une partie de son air comprimé précontraint lors du processus de levage suivant.
